# FASCICULE DE BREVET EUROPEEN

(11) **EP 0 345 322 B1**
(45) Date de publication et mention de la délivrance du brevet: **22.04.1992**
(21) Numéro de dépôt: 89900259.6
(22) Date de dépôt: 28.11.1988
(51) Int. Cl.: B66B 19/00

(54) **PROCEDE DE MONTAGE D'UN ASCENSEUR OU MONTE-CHARGE AU SEIN D'UN BATIMENT, GABARITS DE MONTAGE UTILISES, ASCENSEUR OU MONTE-CHARGE OBTENU**
BAUVERFAHREN FÜR EINEN AUFZUG ODER EINEN MATERIALAUFZUG IN EINEM GEBÄUDE, SCHABLONEN DAFÜR, AUFZUG ODER MATERIALAUFZUG VERFERTIGT GEMÄSS DIESEM VERFAHREN
METHOD FOR INSTALLING A LIFT OR LOAD ELEVATOR INSIDE A BUILDING, ASSEMBLY JIGS USED THEREFOR, LIFT OR LOAD ELEVATOR THUS OBTAINED

(30) Priorité: 27.11.1987 FR 8716497
(43) Date de publication de la demande: 13.12.1989
(73) Titulaire: OTIS ELEVATOR COMPANY, Farmington, CT 06032 (US)
(72) Inventeur: CHAPELAIN, Jean-Claude, F-91700 Sainte-Geneviève-des-Bois (FR); MASSON, Patrice, F-75015 Paris (FR); DUPOTY, Gérard, F-Bruyère-sur-Orge (FR); CRENN, Gérard, F-92220 Bagneux (FR); CLOUX, Jean-Nöel, F-45290 Nogent-sur-Vernisson (FR)
(74) Mandataire: Jolly, Jean-Pierre
(86) Numéro de dépôt international: FR8800581
(87) Numéro de publication internationale: WO8904807

(56) Documents cités:
- FR-A- 1 495 075
- US-A- 3 851 736
- US-A- 4 345 671
- US-A- 4 356 890

## Description

La présente invention concerne un procédé de montage d'un ascenseur ou monte-charge au sein d'un bâtiment, du type dans lequel des éléments de l'ascenseur, rails guides de cabine et contrepoids sont montés palier par palier.Elle concerne également les gabarits de montage utilisés et l'ascenseur ou le monte-charge ainsi obtenu.

Selon les techniques conventionnelles d'implantation d'ascenseurs au sein des bâtiments, le ou les ascenseurs sont mis en place lorsque le gros oeuvre de bâtiment est terminé et en particulier lorsque la gaine d'ascenseur est formée. L'équipement de la gaine (rails guides, portes et matériel électrique de l'ascenseur) est mis en place niveau par niveau à partir d'échafaudages fixes ou mobiles.

Cette méthode a l'inconvénient de dépendre dans une grande mesure de l'exécution du gros oeuvre de bâtiment, de sorte que le début d'implantation de l'ascenseur est retardé. En outre, de nombreux réglages doivent être effectués pour adapter l'ascenseur au bâtiment, notamment au niveau des seuils des paliers du bâtiment ainsi que du positionnement des rails-guides.

On connaît en particulier par US-A-3 851736 un dispositif de montage pour ascenseur qui utilise un système de treuil à poutre élévatrice des rails guides de cabine et de contrepoids, par lequel les rails prélevés et élevés par le système de treuil sont montés dans la gaine d'ascenseur palier par palier et raccordés l'un à la suite de l'autre au fur et à mesure que l'on s'élève dans la gaine. La structure ainsi montée sert alors de référence pour monter les autres accessoires palier par palier dans la gaine. Ce dispositif nécessite de la part des techniciens monteurs un travail de montage sur le site non négligeable, notamment en ce qui concerne tous les accessoires de l'ascenseur en gaine. Elle dépend en outre de l'exécution du gros oeuvre.

L'invention vise à remédier à ces inconvénients et propose un procédé de montage d'un ascenseur ou d'un monte-charge au sein d'un bâtiment, du type précité caractérisé en ce qu'il consiste successivement à :
- positionner et fixer les éléments de guidage et d'équipement de l'ascenseur, tels que les rails guides de cabine et contrepoids, les portes, les gaines, équipement et canalisations électriques, sur au moins un gabarit de montage de hauteur prédéterminée, de telle sorte qu'ils soient disposés géométriquement dans l'espace du gabarit les uns par rapport aux autres dans la position exacte qu'ils occuperont lors de leur implantation définitive sur la gaine-support;
- mettre en place et fixer le ou les gabarits successivement en hauteur depuis le fond de cuvette préalablement formé jusqu'à l'étage le plus élevé de l'ascenseur, dans la gaine-support existante ou à monter;
- fixer les susdits éléments de l'ascenseur portés par le gabarit sur la gaine si elle existe ou monter la gaine de telle façon que les points de fixation de ces éléments soient solidarisés à la gaine lors de son édification;
- désolidariser les susdits éléments de l'ascenseur du gabarit lorsqu'ils sont solidaires de la gaine-support;
- libérer le gabarit de ses points de fixation et
- enlever le gabarit de ladite gaine.

Il résulte de cette disposition que la construction de l'ascenseur ou du monte-charge peut débuter préalablement à l'exécution du gros oeuvre du bâtiment et que cette dernière peut s'ordonner à partir de la gaine d'ascenseur. Dans la pratique, la construction de l'ascenseur précèdera de un à plusieurs niveaux celle du bâtiment et avantageusement de deux étages.

En outre, le procédé permet de réaliser une importante économie de temps et de main-d'oeuvre sur le chantier puisque les éléments d'ascenseur sont déjà ajustés en position définitive sur le gabarit de montage et qu'il s'agit seulement de les fixer sans autre ajustement sur la gaine-support (existante ou à monter).

On évite aussi le stockage sur le chantier des éléments d'équipement et les conditions de travail sont bien meilleures notamment quant à la pénibilité et la sécurité d'exécution.

Enfin, l'ascenseur est disponible rapidement et peut servir de monte-charge de chantier pour le bâtiment en cours de construction.

L'invention concerne également les gabarits de montage du susdit procédé. Ces derniers comprennent une structure rigide, métallique par example, développée pour correspondre au profil de la gaine et essentiellement conçue pour porter lesdits éléments d'ascenseur et glisser le long des parois de la gaine d'ascenseur. Cette structure porte également des éléments d'échafaudage, tels que des plans de travail disposés successivement en hauteur et réglables et qui permettent l'exécution en toute sécurité des tâches niveau par niveau. La hauteur du gabarit peut être de plusieurs étages, mais dans la pratique elle sera limitée à deux étages.

L'invention concerne également l'ascenseur ou le monte-charge ainsi obtenu.

Un exemple de réalisation de l'invention est à présent décrit avec référence aux dessins annexés sur lesquels:
La figure 1 est une vue en perspective d'un gabarit de montage selon l'invention, montrant notamment les points de fixation des éléments d'équipement de l'ascenseur sur ce gabarit;
- La figure 2 montre un gabarit équipé et son positionnement dans la gaine;
- La figure 3 montre les éléments d'équipement fixés à la gaine d'ascenseur, le gabarit de montage ayant été enlevé;
- La figure 4 représente schématiquement la construction de l'ascenseur avec sa gaine partiellement édifiée relativement au gros oeuvre du bâtiment et
- Les figures 5 et 6 représentent respectivement une patte de fixation de rail-guide et son scellement dans le mur de la gaine lorsque cette dernière est édifiée en béton coulé après la mise en place du gabarit.

Comme représenté sur la figure 1, les gabarits de montage 1 utilisés dans le procédé de l'invention sont constitués chacun d'un cadre rigide 3 de hauteur correspondant à deux étages de l'ascenseur et dont les dimensions dans le plan horizontal sont légèrement inférieures à celles de la section intérieure de la gaine -support 5 de manière à permettre son introduction à l'intérieur ou dans l'espace prévu pour cette gain, dans le cas où cette dernière ne serait pas encore édifiée. Sur ce cadre 3 sont fixés des éléments d'échafaudage 7 et en particulier trois plans de travail 9 disposés espacés en hauteur et accessibles de l'un à l'autre par des trappes 11 et échelles non représentées. Sur ces gabarits sont fixés (figure 2) les rails-guide 13 de la cabine d'ascenseur, les rails-guide 15 du contrepoids, les portes 17 et les gaines électriques (non représentées), ces éléments étant prépositionnés en usine sur le gabarit pour correspondre sans autre ajustement à leur position définitive lorsque le gabarit est correctement positionné dans l'espace de la gaine-support. Les rails sont fixés sur des éléments verrous 19 (deux par rails, l'un en partie inférieure et l'autre en partie supérieure du gabarit) solidaires du gabarit, les extrémités inférieures de ces rails venant sur un même plan horizontal. Les éléments-verrous 19 comportent une gorge 23 évasée vers le bas et qui reçoit la partie supérieure des rails guides inférieurs déjà fixés sur la gaine support, lors du positionnement du gabarit. Ceci permet déjà de positionner le gabarit relativement aux rails-guides déjà posés. Le positionnement précis du gabarit, (sa verticalité/ horizontalité), lors de sa mise en place dans la gaine support est obtenu par trois vérins 24 disposés en triangle. Deux de ces vérins sont posés sur les pattes supérieures de fixation 25 des rails-guides de cabine sous-jacents fixés à la gaine et le troisième sur le seuil 28 de baie palière, ou sur le mur de sommet de la gaine si elle n'est pas encore édifiée. Ces vérins supportent le gabarit par des parties rigides 30, 32 prévues à cet effet sur ce dernier. Lorsque le gabarit est exactement positionné et fixé en position (par des ancrages) sur la gaine-support préablement formée à l'avance (deux étages) sur la hauteur du gabarit (figure 4), les éléments portés par le gabarit sont fixés tel quels, sans autre ajustement, sur cette dernière (figure 2) grâce à des pattes de fixation ajustables 25 pour les rails et à des éléments de type cornière 26 pour les portes 17.

Lorsque la dépose de ces éléments sur la gaine est effectuée, ils peuvent être désolidarisés du gabarit. Ce dernier peut alors être enlevé, élevé par une grue par exemple,après libération de ses points de fixation sur la gaine. A ce moment, l'ensemble des éléments est posé sur les deux niveaux de la gaine, tels qu'ils apparaissent à la figure 3. On y voit notamment les rails 13 de la cabine, les rails 15 du contrepoids et les portes 17. Les éléments électriques non représentés seront implantés dans l'espace libre. Les rails 13, 15 d'un gabarit au suivant sont reliés l'un à l'autre par des plaques (éclisses) non représentées boulonnées à leur dos. On notera que les rails peuvent glisser verticalement sur les verrous 19 en cas de besoin et ceci pour la parfaite continuité des rails assemblés.

Le gabarit enlevé est réutilisable pour de nouveaux cycles de dépose desdits éléments d'ascenseurs, successivement en hauteur. Le contrepoids de cabine pourra être amené avec le premier gabarit posé sur le fond de cuvette de l'ascenseur préalablement formé et la cabine d'ascenseur sera apportée avec le dernier gabarit à poser au sommet de la gaine.

On notera également que la pose des gabarits peut précéder l'édification de la gaine-support. Cette dernière pourra être coulée en béton. Les pattes de fixation 25′, de forme spéciale ,(figures 5 et 6) seront scellées directement dans la masse de béton coulé. Lorsqu'après séchage, les éléments sont solidaires de la gaine, le gabarit peut être retiré de la même façon que précédemment.

La mise en place des gabarits peut encore être effectuée après que le gros oeuvre du bâtiment soit exécuté; il suffit de laisser la gaine ouverte à son sommet de façon à ce que les gabarits puissent être descendus à l'intérieur.

La hauteur du gabarit a été choisie dans l'exemple égale à deux étages, mais une hauteur de un à plusieurs étages du bâtiment peut également convenir.

Des patins , éventuellement des roulettes, peuvent équiper latéralement le gabarit de façon à faciliter son guidage dans la gaine et assurer la protection de l'équipement porté.

## Revendications

1. Procédé de montage d'un ascenseur ou d'un monte-charge au sein d'un bâtiment du type dans lequel, des éléments de l'ascenseur, rails guides de cabine et de contrepoids sont montés palier par palier, caractérisé en ce qu'il consiste successivement à :
positionner et fixer les éléments de guidage et d'équipement de l'ascenseur, tels que les rails guides (13, 15) de cabine et contrepoids, les portes (17), les gaines, équipement et canalisations électriques, sur au moins un gabarit de montage (1) de hauteur prédéterminée, de telle sorte qu'ils soient disposés géométriquement dans l'espace du gabarit, les uns par rapport aux autres, dans la position exacte qu'ils occuperont lors de leur implantation définitive sur la gaine-support (5);
mettre en place et fixer le ou les gabarits (1) en hauteur successivement depuis le fond de cuvette préalablement formé jusqu'à l'étage le plus élevé de l'ascenseur, dans la gaine-support (5) existante ou à monter;
fixer les susdits éléments (13, 15, 17) de l'ascenseur portés par le gabarit sur la gaine (5) si elle existe ou monter la gaine (5) de telle façon que les points de fixation (25′) de ces éléments soient solidarisés à la gaine lors de son édification ;
désolidariser les susdits éléments (13, 15, 17) de l'ascenseur du gabarit lorsqu'ils sont solidaires de la gaine-support (5) ;
libérer le gabarit de ses points de fixation et
enlever le gabarit de ladite gaine (5).

2. Procédé de montage d'un ascenseur ou d'un monte-charge selon la revendication 1, caractérisé en ce que l'édification de la gaine-support (5) précède le montage des éléments d'ascenseur (13, 15, 17) sur au moins la hauteur du gabarit de montage (1).

3. Procédé de montage d'un ascenseur ou d'un monte-charge selon la revendication 1, caractérisé en ce que la gaine (5) est formée en béton coulé après la mise en place du gabarit (1), les points de fixation (25′) desdits éléments étant scellés directement dans la masse coulée.

4. Gabarit de montage utilisé pour la mise en oeuvre du procédé selon l'une des revendications précédentes, caractérisé en ce qu'il comprend un cadre rigide (3) dont la hauteur est égale à au moins un étage du bâtiment et dont les dimensions dans le plan horizontal sont légèrement inférieures à celles de la section intérieure de la gaine-support (5) pour son introduction à l'intérieur, ledit cadre (3) portant les éléments (13, 15, 17) de l'ascenseur ainsi que les éléments d'équipement électriques et au moins un plan d'échafaudage (9) pour le travail des opérateurs en toute sécurité.

5. Gabarit de montage selon la revendication 4, caractérisé en ce que les rails (13, 15) sont fixés sur des éléments-verrous (19) solidaires du gabarit.

6. Gabarit de montage selon l'une des revendications 4 ou 5, caractérisé en ce que les parties inférieures des rails (13, 15) sont fixées par les éléments-verrous (19), les extrémités des rails étant disposées sur un même plan horizontal, lesdits éléments (19) comportant une gorge (23) évasée vers le bas prévue pour recevoir la partie supérieure des rails-guides inférieurs sous-jacents (13, 15) déjà fixés sur la gaine-support (5), lors du positionnement du gabarit.

7. Gabarit de montage selon l'une des revendications 4 à 6, caractérisé en ce que le positionnement précis du gabarit (verticalité/horizontalité) est obtenu à l'aide de vérins mécaniques (24), trois par exemple disposés en triangle, ces vérins agissant sur le gabarit depuis des éléments fixes, pattes de fixation (25) par exemple, sur la gaine-support et sur le seuil de baie palière (28) existant, ou le mur de sommet de la gaine si cette dernière est édifiée après la mise en place du gabarit.

8. Gabarit de montage selon l'une des revendications 4 à 7, caractérisé en ce que le gabarit comprend des patins de guidage qui facilitent son introduction et descente dans la gaine et permettent de protéger les éléments d'ascenseurs fixés (13, 15, 17).

9. Gabarit de montage selon l'une des revendications 4 à 8, caractérisé en ce que, une fois positionné, le gabarit (1) est assuré par des ancrages à fixer relativement à la partie existante de la gaine.

10. Ascenseur ou monte-charge obtenu par la mise en oeuvre du procédé défini selon l'une des revendications 1 à 3, et avec les gabarits de montage selon l'une des revendications 4 à 9.

## Patentansprüche

1. Verfahren zur Montage eines Personen- oder Lastenaufzugs innerhalb eines Gebäudes, bei dem Bauteile des Aufzugs, Kabinen- und Gegengewichtsführungsschienen stufenweise montiert werden, dadurch gekennzeichnet daß es darin besteht, nacheinander:
die Führungs- und Ausrüstteile des Aufzugs, wie die Kabinen- und Gegengewichtsführungsschienen (13, 15), die Türen (17), die elektrischen Leitungskanäle, Leitungen und Ausrüstung, an wenigstens einem Montagegestell (1) von vorbestimmter Höhe dergestalt zu positionieren und zu befestigen, daß sie in dem Raum des Gestells zueinander geometrisch genau in der Position angeordnet sind, die sie bei ihrem endgültigen Einbau in dem Stützschacht (5) einnehmen werden;
das oder die Gestelle (1) nacheinander vom Boden der vorher gebildeten Aufzugsgrube aus nach oben bis zum höchsten Stockwerk des Aufzugs in dem bereits bestehenden oder zu errichtenden Stützschacht (5) in position zu bringen und zu befestigen;
die obengenannten, von dem Gestell abgestützten Bauteile (13, 15, 17) des Aufzugs an dem Schacht (5) zu befestigen, wenn er bereits besteht, oder den Schacht (5) dergestalt zu errichten, daß die Befestigungspunkte (25′) dieser Bauteile mit dem Schacht bei dessen Errichten fest verbunden werden;
die obengenannten Bauteile (13, 15, 17) des Aufzugs von dem Gestell zu lösen, wenn sie an dem Stützschacht (5) befestigt sind;
das Gestell an seinen Befestigungspunkten freizumachen und
das Gestell aus dem genannten Schacht (5) zu entfernen.

2. Verfahren zur Montage eines Personen- oder Lastenaufzugs nach Anspruch 1, dadurch gekennzeichnet, daß die Errichtung des Stützschachts (5) mindestens für die Höhe des Montagegestells (1) vor der Montage der Aufzugsbauteile (13, 15, 17) erfolgt.

3. Verfahren zur Montage eines Personen- oder Lastenaufzug nach Anspruch 1, dadurch gekennzeichnet, daß der Schacht (5) nach In-Position-Bringen des Gestells (1) aus Gießbeton gebildet wird, wobei die Befestigungspunkte (25′) der genannten Bauteile direkt in die Gießmasse eingeschlossen werden.

4. Montagegestell für die Ausführung des Verfahrens nach einem der vorhergehenden Ansprüche, dadurch gekennzeichnet, daß es einen starren Rahmen (3) aufweist, dessen Höhe mindestens derjenigen eines Stockwerks des Gebäudes entspricht und dessen Maße in horizontaler Ebene für dessen Einführen ins Innere etwas geringer sind als die des Innenquerschnitts des Stützschachts (5), wobei der genannte Rahmen (3) die Bauteile (13, 15, 17) des Aufzugs sowie die elektrischen Ausrüstungsteile und wenigstens eine Gestellfläche (9( für die Arbeit dar Arbeiter in völliger Sicherheit trägt.

5. Montagegestell nach Anspruch 4, dadurch gekennzeichnet, daß die Schienen (13, 15) an mit dem Gestell fest verbundenen Arretierteilen (19) befestigt sind.

6. Montagegestell nach einem der Ansprüche 4 oder 5, dadurch gekennzeichnet, daß die unteren Teile der Schienen (13, 15) durch die Arretierteile (19) befestigt sind, wobei die Enden der Schienen in einer gleichen horizontalen Ebene angeordnet sind und wobei die genannten teile (19) eine sich nach unten erweiternde Rinne (23) aufweisen, die dazu vorgesehen ist, bei der Positionierung des Gestells den oberen Teil der bereits an dem Stützschacht (5) befestigten, darunterliegenden unteren Führungsschienen (13, 15) aufzunehmen.

7. Montagegestell nach einem der Ansprüche 4 bis 6, dadurch gekennzeichnet, daß die exakte Positionierung des Gestells (in der Senkrechten/in der Horizontalen) mit Hilfe von mechanischen Hebern (24) erfolgt, drei beispielsweise, die im Dreieck angeordnet sind, wobei diese Heber auf das Gestell von ortsfesten Bauteilen aus einwirken, von Befestigungspratzen (25) zum Beispiel, die sich an dem Stützschacht und an der vorhandenen Stockwerks-öffaungsschwelle (28) oder an der Scheitelmauer des Schachts befinden, wenn dieser letztere nach dem In-Position-Bringen des Gestells errichtet wird.

8. Montagegestell nach einem der Ansprüche 4 bis 7, dadurch gekennzeichnet, daß das Gestell Gleitschuhe aufweist, die sein Einführen und Absenken in dem Schacht erleichtern und es ermöglichen, die befestigten Aufzugsbauteile (13, 15, 17) zu schützen.

9. Montagegestell nach einem der Ansprüche 4 bis 8, dadurch gekennzeichnet, daß das Gestell (1), sobald es positioniert ist, durch Verankerungen gesichert wird, die relativ zum bestehenden Teil des Schachts zu befestigen sind.

10. Personen- oder Lastenaufzug, der mittels Ausführung des Verfahrens nach einem der Ansprüche 1 bis 3 und mit den Montagegestellen nach einem der Ansprüche 4 bis 9 entstanden ist.

## Claims

1. A method of installing a lift or load elevator inside a building of the type in which the parts of the lift, the guide rails for the cage and counterweights are installed floor by floor, characterised in that it consists, successively, in:
positioning and securing the guide elements and lift equipment, such as the guide rails (13,15) for the cage and counterweights, the doors (17), the shafts, the electrical equipment and feed lines, on at least one assembly jig (1) of predetermined height in such a way that they are arranged geometrically within the area of the jig, relative to one another, in the exact position which they will occupy when finally installed on the support shaft (5);
placing and securing the jig or jigs (1), in the vertical direction in succession from the pit, formed beforehand, up to the top floor of the lift, in the support shaft (5) which is already in existence or still to be constructed;
securing the above lift elements (13,15,17) carried by the jig, to the shaft (5) if it exists, or forming the shaft (5) in such a way that the fixing points (25′) of these elements are fixedly connected to said shaft when erected;
disconnecting the above lift elements (13,15,17) from the jig once they are fixedly connected to the support shaft (5);
releasing the jig from its fixing points and
removing the jig from said shaft.

2. A method of installing a lift or load elevator according to claim 1, characterised in that the erection of the support shaft (5) precedes the installation of the lift elements (13,15,17) over at least the height of the assembly jig (1).

3. A method of installing a lift or load elevator according to claim 1, characterised in that the shaft (5) is made of concrete which is poured after the positioning of the jig (1), the fixing points (25) of the said members being encased directly in the poured mass.

4. Assembly jig used for carrying out the process according to any one of the preceding claims, characterised in that it comprises a rigid frame (3), the height of which is equal to at least one storey of the building and the dimensions of which in the horizontal plane are slightly smaller than those of the interior section of the support shaft (5) so that said frame may be placed therein, said frame (3) carrying the lift members (13,15,17) as well as the elements of the electrical equipment and at least one scaffold platform (9) to enable the workmen to work in total safety.

5. Assembly jig according to claim 4, characterised in that the rails (13, 15) are mounted on bar elements (19) integral with the jig.

6. Assembly jig according to either claim 4 or 5, characterised in that the lower parts of the rails (13, 15) are secured by bar elements (19), the ends of the rails being arranged in the same horizontal plane, said elements (19) comprising a downwardly widening groove (23) provided in order to receive the upper part of the underlying lower guide rails (13, 15) already mounted on the support shaft (5) during the positioning of the jig.

7. Assembly jig according to any one of claims 4 to 6, characterised in that the precise positioning of the jig (in the vertical/horizontal directions) is achieved by mechanical jacks, for example three arranged in a triangle, said jacks acting on the jig from fixed elements, e.g. fixing lugs (25), or the support shaft and/or the recessed floor sill (28) or the top wall of the shaft if the latter is erected after the jig has been mounted.

8. Assembly jig according to any one of claims 4 to 7, characterised in that the jig comprises guide runners which facilitate its insertion and lowering in the shaft and enable the protection of the fixed lift members (13, 15, 17).

9. Assembly jig according to any one of claims 4 to 8, characterised in that the jig (1), once positioned, is held firmly by anchor means to be fixed relative to the existing part of the shaft.

10. Lift or load elevator obtained by the process defined in any one of claims 1 to 3 and with assembly jigs according to any one of claims 4 to 9.
